# EUROPÄISCHE PATENTSCHRIFT

(11) **EP 3 781 327 B1**
(45) Veröffentlichungstag und Bekanntmachung des Hinweises auf die Patenterteilung: **15.03.2023**
(21) Anmeldenummer: 19718653.9
(22) Anmeldetag: 15.04.2019
(51) Int. Cl.: B05C 11/10, B05B 13/00, B05B 9/04, B05B 15/58, B05B 12/14, B65B 51/02, B05B 3/10

(54) **VERSORGUNGSSYSTEM ZUR VERSORGUNG MEHRERER ABNEHMER MIT EINEM APPLIKATIONSMITTEL**
SUPPLY SYSTEM FOR SUPPLYING MULTIPLE CONSUMERS WITH AN APPLICATION SUBSTANCE
SYSTÈME D'ALIMENTATION PERMETTANT D'ALIMENTER UNE PLURALITÉ DE RÉCEPTEURS AU MOYEN D'UN MOYEN D'APPLICATION

(30) Priorität: 19.04.2018 DE 102018109344
(43) Veröffentlichungstag der Anmeldung: 24.02.2021
(73) Patentinhaber: Dürr Systems AG, 74321 Bietigheim-Bissingen (DE)
(72) Erfinder: RÜGER, Alexander, 71711 Murr (DE)
(74) Vertreter: v. Bezold & Partner Patentanwälte - PartG mbB
(86) Internationale Anmeldenummer: PCT/EP2019/059596
(87) Internationale Veröffentlichungsnummer: WO 2019/201823

(56) Entgegenhaltungen:
- EP-A1- 0 885 659
- EP-A2- 0 347 607
- DE-A1- 10 226 263
- DE-A1- 19 649 888
- JP-A- H0 290 962

## Beschreibung

Die Erfindung betrifft ein Versorgungssystem zur Versorgung mehrerer Abnehmer mit einem Applikationsmittel, vorzugsweise Lack, zur Applikation auf Kraftfahrzeugkarosserien und/oder Anbauteile hiervon. Des Weiteren betrifft die Erfindung eine zugehörige Beschichtungsanlage, vorzugsweise eine Lackieranlage, und ein zugehöriges Versorgungsverfahren.

Im Stand der Technik sind Lackieranlagen zum Lackieren von Kraftfahrzeugkarosserien und/oder Anbauteilen hiervon bekannt, deren Abnahmevorrichtungen zur Abnahme und zur Applikation des Applikationsmittels durch Ringleitungssysteme mit Lack versorgt werden und die Ringleitungssysteme als sogenannte 1-Rohrsysteme oder 2-Rohrsysteme ausgeführt sind.

EP0885659A1 offenbart ein System zur kontinuierlichen Abgabe von Flüsssigkeiten nach dem Stand der Technik.

Nachteilig bei als 1-Rohrsystemen ausgeführten Ringleitungssystemen ist insbesondere, dass eine Lack-Zirkulation durch die Abnahmevorrichtungen nicht möglich ist. Nachteilig bei als 2-Rohrsystemen ausgeführten Ringleitungssystemen ist insbesondere, dass sie nicht molchbar sind, eine hohe Umlaufmenge des Lacks erforderlich ist und sie schwierig erweiterbar sind.

Eine Aufgabe der Erfindung ist es, ein verbessertes und/oder alternatives Versorgungssystem zur Versorgung mehrerer Abnehmer mit einem Applikationsmittel, vorzugsweise Lack, zur Applikation auf Kraftfahrzeugkarosserien und/oder Anbauteile hiervon zu schaffen.

Diese Aufgabe kann mit den Merkmalen der unabhängigen Ansprüche gelöst werden. Vorteilhafte Weiterbildungen der Erfindung sind in den Unteransprüchen und der folgenden Beschreibung offenbart.

Die Erfindung schafft ein Versorgungssystem zur Versorgung mehrerer Abnehmer mit einem Applikationsmittel, vorzugsweise Lack. Das Applikationsmittel dient insbesondere zur Applikation auf Kraftfahrzeugkarosserien und/oder Anbauteile hiervon.

Das Versorgungsystem umfasst eine Zuführleitung (zweckmäßig Vorlaufleitung) und eine Rückführleitung (zweckmäßig Rücklaufleitung).

Die Zuführleitung dient vorzugsweise zum Zuführen des Applikationsmittels an die Abnehmer.

Die Rückführleitung dient vorzugsweise zum Rückführen von Applikationsmittel, das nicht von den Abnehmern zur Applikation abgenommen wird und somit vorzugsweise im Versorgungssystem zirkulieren kann. Die Rückführleitung kann im Kontext der Erfindung vorzugsweise aber auch als Zuführleitung fungieren.

Das Versorgungssystem umfasst insbesondere einen ersten Abnehmer, der mit der Zuführleitung und der Rückführleitung in Verbindung steht. Der erste Abnehmer kann vorzugsweise einer ersten Abnahmevorrichtung zugeordnet werden.

Es ist möglich, dass der erste Abnehmer zweckmäßig in Strömungsrichtung des Applikationsmittels einen ersten Abnehmer der Zuführleitung bildet und somit z. B. als erster Abnehmer an die Zuführleitung angeschlossen sein kann. Der erste Abnehmer kann somit vorzugsweise den Abnehmer darstellen, der zur Applikation des Applikationsmittels als erstes vom Versorgungssystem und/oder der Zuführleitung versorgt wird.

Das Versorgungssystem umfasst insbesondere zumindest einen weiteren Abnehmer, der mit der Zuführleitung und der Rückführleitung in Verbindung steht. Der weitere Abnehmer kann vorzugsweise einer weiteren Abnahmevorrichtung zugeordnet werden.

Es ist möglich, dass der weitere Abnehmer zweckmäßig in Strömungsrichtung des Applikationsmittels einen letzten Abnehmer der Zuführleitung bildet und somit z. B. als letzter Abnehmer an die Zuführleitung angeschlossen sein kann und/oder in Strömungsrichtung des Applikationsmittels hinter dem ersten Abnehmer angeordnet ist. Der weitere Abnehmer kann somit vorzugsweise den Abnehmer darstellen, der zur Applikation des Applikationsmittels als letztes vom Versorgungssystem und/oder der Zuführleitung versorgt wird.

Das Versorgungssystem zeichnet sich z. B. dadurch aus, dass die Zuführleitung vorzugsweise stirnseitig über eine Verbindungsleitung vorzugsweise stirnseitig mit der Rückführleitung verbunden ist.

Die Verbindungsleitung verbindet einen zweckmäßig ersten Leitungsabschnitt stromabwärts hinter dem weiteren Abnehmer mit einem zweckmäßig zweiten Leitungsabschnitt stromaufwärts vor dem ersten Abnehmer. Der erste Leitungsabschnitt kann somit z. B. Teil der Zuführleitung und/oder der Verbindungsleitung sein. Der zweite Leitungsabschnitt kann somit z. B. Teil der Verbindungsleitung und/oder der Rückführleitung sein.

Das Versorgungssystem weist eine Absperreinrichtung auf und die Absperreinrichtung dient dazu, um wahlweise in einer Öffnungsstellung eine Applikationsmittel-Strömung über die Verbindungsleitung zu ermöglichen und/oder um wahlweise in einer Schließstellung eine Applikationsmittel-Strömung über die Verbindungsleitung zu unterbinden.

Die Absperreinrichtung kann z. B. als Absperrarmatur und/oder als insbesondere z. B. ansteuerbare Ventilanordnung ausgebildet sein.

Die Absperreinrichtung kann z. B. in die Verbindungsleitung integriert sein, in Strömungsrichtung des Applikationsmittels hinter dem weiteren Abnehmer angeordnet sein, in Strömungsrichtung des Applikationsmittels vor dem ersten Abnehmer und/oder zwischen der Zuführleitung und der Rückführleitung angeordnet sein.

Es ist möglich, dass die erste Abnahmevorrichtung, vorzugsweise der erste Abnehmer, eine Verbindungseinrichtung umfasst. Alternativ oder ergänzend ist es möglich, dass die weitere Abnahmevorrichtung, vorzugsweise der weitere Abnehmer, eine Verbindungseinrichtung umfasst. Die Verbindungseinrichtung kann insbesondere einen oder mehrere Leitungsabschnitte umfassen.

Es ist möglich, dass die Verbindungseinrichtung der ersten Abnahmevorrichtung und die Verbindungseinrichtung der weiteren Abnahmevorrichtung dazu dienen, um in der Schließstellung der Absperreinrichtung eine Applikationsmittel-Strömung von der Zuführleitung über die erste Abnahmevorrichtung und die weitere Abnahmevorrichtung zu der Rückführleitung zu erlauben, so dass vorzugsweise eine Applikationsmittel-Zirkulation durch die erste Abnahmevorrichtung und die weitere Abnahmevorrichtung ermöglicht wird.

Alternativ oder ergänzend ist es möglich, dass die Verbindungseinrichtung der ersten Abnahmevorrichtung und die Verbindungseinrichtung der weiteren Abnahmevorrichtung dazu dienen, um in der Öffnungsstellung der Absperreinrichtung eine Applikationsmittel-Strömung von der Zuführleitung über die erste Abnahmevorrichtung und die weitere Abnahmevorrichtung zu der Rückführleitung z. B. indirekt zu unterbinden, so dass vorzugsweise eine Applikationsmittel-Zirkulation durch die erste Abnahmevorrichtung und die weitere Abnahmevorrichtung z. B. indirekt verhindert wird, z. B. weil das Applikationsmittel den Weg mit dem geringsten Widerstand sucht, was dazu führt, dass keine Applikationsmittel-Strömung von der Zuführleitung über die erste Abnahmevorrichtung und die weitere Abnahmevorrichtung zu der Rückführleitung stattfindet und/oder keine Applikationsmittel-Zirkulation durch die erste Abnahmevorrichtung und die weitere Abnahmevorrichtung erfolgt.

Die Applikationsmittel-Strömung kann somit z. B. durch unterschiedliche Strömungswiderstände für das Applikationsmittel gesteuert werden, wobei das Applikationsmittel den Weg des geringsten Widerstands nimmt. Das kann z. B. mit oder ohne Ventil realisiert werden.

Die Verhinderung und/oder das Unterbinden kann z. B. durch unterschiedliche Strömungswiderstände (z. B. ohne Ventil, insbesondere Umlaufventil) für das Applikationsmittel realisiert werden, wobei alternativ oder ergänzend auch Ausführungsformen mit Ventil (z. B. Umlaufventil) möglich sind.

Die Verbindungseinrichtung der ersten Abnahmevorrichtung und die Verbindungseinrichtung der weiteren Abnahmevorrichtung können z. B. dazu dienen, um in der Schließstellung der Absperreinrichtung dem ersten Abnehmer und dem weiteren Abnehmer das Applikationsmittel aus der Zuführleitung zuzuführen, und/oder eine Applikationsmittel-Zufuhr aus der Rückführleitung zu dem ersten Abnehmer und zu dem weiteren Abnehmer zu verhindern.

Es ist möglich, dass die Verbindungseinrichtung der ersten Abnahmevorrichtung und die Verbindungseinrichtung der weiteren Abnahmevorrichtung dazu dienen, um in der der Öffnungsstellung der Absperreinrichtung dem ersten Abnehmer und dem weiteren Abnehmer das Applikationsmittel aus der Zuführleitung und der Rückführleitung zuzuführen, so dass vorzugsweise sowohl Applikationsmittel aus der Zuführleitung als auch Applikationsmittel aus der Rückführleitung zur Applikation auf die Kraftfahrzeugkarosserien und/oder Anbauteile hiervon nutzbar ist. Folglich kann im Kontext der Erfindung die Rückführleitung vorzugsweise auch als Zuführleitung zum Zuführen von Applikationsmittel insbesondere an den ersten Abnehmer und den weiteren Abnehmer fungieren.

Bei einer besonders bevorzugten Ausführungsform ist es möglich, dass der erste Abnehmer eine Verbindungseinrichtung umfasst (z. B. am oder im ersten Abnehmer montiert), so dass die Verbindungseinrichtung vorzugsweise Teil des ersten Abnehmers ist. Auch der weitere Abnehmer kann eine Verbindungseinrichtung umfassen (z. B. am oder im weiteren Abnehmer montiert), so dass die Verbindungseinrichtung vorzugsweise Teil des weiteren Abnehmers ist.

Es ist somit z. B. möglich, dass die Verbindungseinrichtung der ersten Abnahmevorrichtung in oder an dem ersten Abnehmer angeordnet ist und/oder die Verbindungseinrichtung der weiteren Abnahmevorrichtung in oder an dem weiteren Abnehmer angeordnet ist.

Die Verbindungseinrichtung des ersten Abnehmers und die Verbindungseinrichtung des weiteren Abnehmers dienen vorzugsweise dazu, um in der Schließstellung der Absperreinrichtung eine Applikationsmittel-Strömung von der Zuführleitung durch den ersten Abnehmer hindurch und durch den weiteren Abnehmer hindurch zu der Rückführleitung zu erlauben, so dass vorzugsweise eine Applikationsmittel-Zirkulation durch den ersten Abnehmer und den weiteren Abnehmer ermöglicht wird, und/oder um in der Öffnungsstellung der Absperreinrichtung eine Applikationsmittel-Strömung von der Zuführleitung durch den ersten Abnehmer hindurch und durch den weiteren Abnehmer hindurch zu unterbinden, so dass vorzugsweise eine Applikationsmittel-Zirkulation durch den ersten Abnehmer und durch den weiteren Abnehmer verhindert wird.

Es ist möglich, dass die Verbindungseinrichtung der ersten Abnahmevorrichtung und/oder des ersten Abnehmers zumindest ein Ventil, vorzugsweise ein Umlaufventil, umfasst und die Verbindungseinrichtung der weiteren Abnahmevorrichtung und/oder des weiteren Abnehmers zumindest ein Ventil, vorzugsweise ein Umlaufventil, umfasst.

Alternativ oder ergänzend kann die Verbindungseinrichtung der ersten Abnahmevorrichtung und/oder des ersten Abnehmers und die Verbindungseinrichtung der weiteren Abnahmevorrichtung und/oder des weiteren Abnehmers einen größeren Strömungswiderstand für das Applikationsmittel erzeugen als die Zuführleitung, die Rückführleitung und/oder die Verbindungsleitung, so dass vorzugsweise das Applikationsmittel den Weg des geringsten Widerstands nehmen kann.

Die hierin erwähnte Verbindungseinrichtung kann zweckmäßig z. B. eine Funktionseinheit oder mehrere, z. B. voneinander beabstandete, Funktionseinheiten umfassen.

Es ist möglich, dass das Versorgungssystem zumindest einen Molch zum Molchen der Zuführleitung, der Rückführleitung, der Verbindungsleitung und/oder der Absperreinrichtung aufweist.

Die Zuführleitung, die Rückführleitung, die Verbindungsleitung und/oder die Absperreinrichtung können z. B. einen im Wesentlichen gleich dimensionierten und/oder im Wesentlichen konstanten Innendurchmesser zum Hindurchlassen des Applikationsmittels und/oder des zumindest einen Molches aufweisen.

Das Versorgungssystem umfasst vorzugsweise ein Ringleitungs-Versorgungssystem.

Es ist möglich, dass die Zuführleitung, die Rückführleitung und die Verbindungsleitung ein Ringleitungssystem bilden.

Bei einer besonders bevorzugten Ausführungsform ist es möglich, dass die Zuführleitung, die Rückführleitung und die Verbindungsleitung ein 1-Rohrsystem bilden, bei dem vorzugsweise die Zuführleitung, die Verbindungsleitung und die Rückführleitung einen einzigen Strömungspfad bilden und/oder in Reihe hintereinander geschaltet angeordnet sind. Somit kann z. B. in Öffnungsstellung der Absperreinrichtung Applikationsmittel vorzugsweise sukzessive von der Zuführleitung in die Verbindungsleitung und von der Verbindungsleitung in die Rückführleitung zirkulieren.

Der erste Abnehmer und/oder der weitere Abnehmer kann z. B. ein Farbwechsler sein, vorzugsweise zur Versorgung eines Applikationsgeräts zur Applikation des Applikationsmittels auf die Kraftfahrzeugkarosserien und/oder Anbauteile hiervon.

Es ist möglich, dass der erste Abnehmer mit einem Applikationsgerät zur Applikation des Applikationsmittels verbunden ist und/oder ein erster vorzugsweise mehrachsiger Gelenkroboter zum Führen des ersten Abnehmers und/oder des Applikationsgeräts dient.

Es ist möglich, dass der weitere Abnehmer mit einem Applikationsgerät zur Applikation des Applikationsmittels verbunden ist und/oder ein weiterer mehrachsiger Gelenkroboter zum Führen des Applikationsgeräts und/oder des weiteren Abnehmers dient.

Der erste Abnehmer kann z. B. über eine erste Stichleitung mit der Zuführleitung verbunden sein und/oder über eine zweite Stichleitung mit der Rückführleitung verbunden sein. Alternativ oder ergänzend kann der weitere Abnehmer über eine erste Stichleitung mit der Zuführleitung verbunden sein und/oder über eine zweite Stichleitung mit der Rückführleitung verbunden sein.

Es ist möglich, dass das Versorgungssystem zumindest einen zusätzlichen Abnehmer, vorzugsweise zumindest zwei zusätzliche Abnehmer (z. B. einen dritten Abnehmer und vorzugsweise einen vierten Abnehmer oder sogar mehr als vier Abnehmer) aufweist, der mit der Zuführleitung und der Rückführleitung in Verbindung steht. Der zumindest eine zusätzliche Abnehmer kann z. B. in Strömungsrichtung des Applikationsmittels zwischen dem ersten Abnehmer und dem weiteren Abnehmer angeordnet sein.

Der zumindest eine zusätzliche Abnehmer kann vorzugsweise wie der erste Abnehmer und/oder der weitere Abnehmer ausgeführt sein, angeordnet sein und/oder funktionieren, so dass die hierin zum ersten Abnehmer und/oder zum weiteren Abnehmer gemachte Offenbarung zweckmäßig auch für den zumindest einen zusätzlichen Abnehmer gilt.

Es ist möglich, dass die Zuführleitung vorzugsweise eingangsseitig eine Pumpe zum Fördern des Applikationsmittels aufweist und/oder die Rückführleitung eine Druck- und/oder Volumensteuereinrichtung (z. B. einen Druck- und/oder Volumenregler) für das Applikationsmittel aufweist. Der Druckvolumenregler kann zweckmäßig zu dessen Aktivierung und/oder Deaktivierung (z. B. Öffnen und/oder Schließen) ansteuerbar ausgeführt sein oder durch einen Bypass umgangen werden.

Die Zuführleitung kann z. B. eingangsseitig mit einer Zuführeinrichtung zum Zuführen des Applikationsmittels verbunden sein. Alternativ oder ergänzend kann die Rückführleitung insbesondere ausgangsseitig mit der Zuführeinrichtung verbunden sein. Die Zuführeinrichtung kann z. B. in einem Farbmischraum einer Beschichtungsanlage untergebracht sein und/oder ein Applikationsmittel-Reservoir aufweisen.

Es ist möglich, dass die Zuführleitung, die Verbindungsleitung und die Rückführleitung sich vorzugsweise im Wesentlichen schneckenförmig und/oder um über 360°, z. B. mittels zweier Schleifen, um den ersten Abnehmer und den zweiten Abnehmer und vorzugsweise den zumindest einen zusätzlichen Abnehmer herum erstrecken.

Der erste Abnehmer kann z. B. in Strömungsrichtung des Applikationsmittels als erster Abnehmer an die Rückführleitung angeschlossen sein. Alternativ oder ergänzend kann der weitere Abnehmer in Strömungsrichtung des Applikationsmittels als letzter Abnehmer und/oder hinter dem ersten Abnehmer an die Rückführleitung angeschlossen sein.

Es ist möglich, dass in Öffnungsstellung und/oder Schließstellung der Absperreinrichtung z. B. sukzessive zuerst der erste Abnehmer, vorzugsweise dann der zumindest eine zusätzliche Abnehmer, und zuletzt der weitere Abnehmer mit Applikationsmittel aus der Zuführleitung versorgt werden.

Alternativ oder ergänzend ist es möglich, dass in der Öffnungsstellung der Absperreinrichtung z. B. sukzessive zuerst der erste Abnehmer, vorzugsweise dann der zumindest eine zusätzliche Abnehmer, und zuletzt der weitere Abnehmer mit Applikationsmittel aus der Rückführleitung versorgt werden und somit vorzugsweise die Rückführleitung als Zuführleitung fungieren kann.

Das Versorgungssystem im Kontext der Erfindung ist vorzugsweise in einem ersten Betriebsmodus und einem zweiten Betriebsmodus betreibbar.

Im ersten Betriebsmodus ist die Absperreinrichtung zweckmäßig in Öffnungsstellung, wobei vorzugsweise keine Zirkulation des Applikationsmittels durch die erste Abnahmevorrichtung und die weitere Abnahmevorrichtung erfolgt und/oder eine Abnahme des Applikationsmittels mittels der ersten Abnahmevorrichtung und mittels der weiteren Abnahmevorrichtung aus der Zuführleitung und aus der Rückführleitung möglich ist. Somit kann im Kontext der Erfindung die Rückführleitung vorzugsweise auch als Zuführleitung fungieren.

Im zweiten Betriebsmodus ist die Absperreinrichtung zweckmäßig in Schließstellung, wobei vorzugsweise eine Zirkulation des Applikationsmittels durch die erste Abnahmevorrichtung und die weitere Abnahmevorrichtung hindurch erfolgt und/oder eine Abnahme des Applikationsmittels mittels der ersten Abnahmevorrichtung und mittels der weiteren Abnahmevorrichtung aus der Zuführleitung, aber nicht aus der Rückführleitung möglich ist.

Durch das hierin offenbarte Versorgungssystem ist vorzugsweise Folgendes realisierbar:
- Die Zuführleitung, die Verbindungsleitung, die Rückführleitung und vorzugsweise die Absperreinrichtung sind im Wesentlichen komplett molchbar,
- Das Applikationsmittel kann über die Abnahmevorrichtungen und/oder die Abnehmer zirkulieren,
- Das Applizieren des Applikationsmittels ist sowohl bei offener als auch bei geschlossener Absperreinrichtung möglich, so dass insbesondere eine Applikationsmittel-Zirkulation über die Abnahmevorrichtungen und/oder die Abnehmer auch während einer Applikation des Applikationsmittels möglich ist,
- Bei geöffneter Absperreinrichtung kann Applikationsmittel sowohl aus der Zuführleitung als auch aus der Rückführleitung zur Applikation genutzt werden,
- Die Abnahmevorrichtungen und/oder die Abnehmer benötigen keine Staudruckregler,
- Ein Staudruckregler zwischen der Zuführleitung und der Rückführleitung wird nicht benötigt,
- Eine Inbetriebnahme des Versorgungssystems ist einfach, insbesondere weil Stiche, z. B. von einem Farbversorgungsraum aus, spülbar sind,
- Eine Systemeinstellung des Versorgungssystems kann von einer zentralen Stelle aus erfolgen, und/oder
- Das Versorgungssystem kann zweckmäßig für den Einsatz von wasserbasiertem Lack ausgeführt sein, zweckmäßig aber auch für lösemittelbasierten Lack. Das Versorgungssystem eignet sich somit insbesondere für Naßlacksysteme.

Das hierin offenbarte Applikationsgerät kann z. B. ein Zerstäuber (z. B. ein Rotationszerstäuber, insbesondere ein Glockenteller-Zerstäuber) sein oder ein vorzugsweise mehrere Applikationsmittel-Austrittsöffnungen umfassender Druckkopf zur vorzugsweise im Wesentlichen oversprayfreien Applikation des Applikationsmittels auf die Kraftfahrzeugkarosserien und/oder Anbauteile hiervon.

Das Applikationsmittel ist vorzugsweise Lack, kann aber auch z. B. ein Dichtungs- oder Klebemittel sein.

Grundsätzlich ist die Ausführung der Erfindung unabhängig davon, ob das Versorgungssystem stationär oder beweglich, z.B. an einem oder mehreren Roboter, ausgeführt ist.

Die Erfindung betrifft auch eine Beschichtungsanlage, vorzugsweise eine Lackieranlage, zur Applikation eines Applikationsmittels, vorzugsweise Lack, auf Kraftfahrzeugkarosserien und/oder Anbauteile hiervon, mit zumindest einem Versorgungssystem wie hierin offenbart.

Die Erfindung betrifft des Weiteren ein Versorgungsverfahren zur Versorgung mehrerer Abnehmer mit einem Applikationsmittel, vorzugsweise Lack, zur Applikation auf Kraftfahrzeugkarosserien und/oder Anbauteile hiervon, wobei das Versorgungsverfahren vorzugsweise mittels zumindest eines Versorgungssystems wie hierin offenbart ausgeführt wird.

Bei dem Versorgungsverfahren kann ein Applikationsmittel durch eine Zuführleitung und eine Rückführleitung fließen, wobei das Applikationsmittel durch einen ersten Abnehmer, der mit der Zuführleitung und der Rückführleitung in Verbindung steht, abgenommen wird und durch einen weiteren Abnehmer, der mit der Zuführleitung und der Rückführleitung in Verbindung steht, abgenommen wird. Die Zuführleitung ist zweckmäßig über eine Verbindungsleitung mit der Rückführleitung verbunden.

Die hierin zum Versorgungssystem gemachte Offenbarung gilt zweckmäßig auch für das Versorgungsverfahren.

Die oben beschriebenen bevorzugten Ausführungsformen der Erfindung sind miteinander kombinierbar. Andere vorteilhafte Weiterbildungen der Erfindung sind in den Unteransprüchen offenbart oder ergeben sich aus der folgenden Beschreibung bevorzugter Ausführungsformen der Erfindung in Verbindung mit den beigefügten Figuren.
Figur 1 zeigt ein Versorgungssystem gemäß einer Ausführungsform der Erfindung in einem ersten Betriebsmodus,
Figur 2 illustriert die Funktionsweise des Versorgungssystems in dem ersten Betriebsmodus,
Figur 3 zeigt das Versorgungssystem in einem zweiten Betriebsmodus, und
Figur 4 illustriert die Funktionsweise des Versorgungssystems in dem zweiten Betriebsmodus.

Figur 1 zeigt ein Versorgungssystem 100 zur Versorgung mehrerer Abnehmer 10, 20, 30 und 40 mit einem Applikationsmittel, vorzugsweise Lack, zur Applikation auf Kraftfahrzeugkarosserien und/oder Anbauteile hiervon. Die Pfeile in Figur 1 (und ebenso in den Figuren 2 bis 4) symbolisieren die Strömungsrichtung des Applikationsmittels.

Die Figuren 1 und 2 zeigen das Versorgungssystem 100 in einem ersten Betriebsmodus, der auch als z. B Betriebsmodus mit Abnehmer-Mehrfach-Stich-Versorgung bezeichnet werden kann.

Das Versorgungssystem 100 und der erste Betriebsmodus werden nachfolgend unter gemeinsamer Bezugnahme auf die Figuren 1 und 2 beschrieben.

Das Versorgungsystem 100 ist Teil einer Beschichtungsanlage, insbesondere einer Lackieranlage, und umfasst eine Zuführleitung L1 (kurz gestrichelt symbolisiert) und eine Rückführleitung L3 (lang gestrichelt symbolisiert).

Die Abnehmer 10, 20, 30 und 40 stehen mit der Zuführleitung L1 und der Rückführleitung L3 in Verbindung und sind als Farbwechsler ausgeführt. Die Farbwechsler dienen zur Applikationsmittel-Versorgung von mittels mehrachsigen Gelenkrobotern geführten Applikationsgeräten zur Applikation des Applikationsmittels auf die Kraftfahrzeugkarosserien und/oder Anbauteile hiervon (in den Figuren nicht gezeigt).

Der Abnehmer 10 bildet einen in Strömungsrichtung des Applikationsmittels ersten Abnehmer der Zuführleitung L1. Der erste Abnehmer 10 ist über eine erste Stichleitung 10.1 mit der Zuführleitung L1 verbunden (Anschlussstelle 1) und über eine zweite Stichleitung 10.2 mit der Rückführleitung L3 verbunden (Anschlussstelle 5). Der erste Abnehmer 10 mit der ersten Stichleitung 10.1 und der zweiten Stichleitung 10.2 ist einer ersten Abnahmevorrichtung A (in Figur 1 strich-punktiert symbolisiert) zugeordnet.

Der Abnehmer 40 ist in Strömungsrichtung des Applikationsmittels hinter dem ersten Abnehmer 10 angeordnet und bildet in Strömungsrichtung des Applikationsmittels einen letzten Abnehmer der Zuführleitung L1. Der Abnehmer 40 wird hierin als weiterer, insbesondere vierter Abnehmer 40 bezeichnet. Der vierte Abnehmer 40 ist über eine erste Stichleitung 40.1 mit der Zuführleitung L1 verbunden (Anschlussstelle 4) und über eine zweite Stichleitung 40.2 mit der Rückführleitung L3 verbunden (Anschlussstelle 8). Der vierte Abnehmer 40 mit der ersten Stichleitung 40.1 und der zweiten Stichleitung 40.2 ist einer Abnahmevorrichtung D (in Figur 1 strich-punktiert symbolisiert) zugeordnet. Die Abnahmevorrichtung D wird hierin als weitere, insbesondere vierte, Abnahmevorrichtung D bezeichnet.

Die Abnehmer 20 und 30 sind in Strömungsrichtung des Applikationsmittels zwischen dem ersten Abnehmer 10 und dem vierten Abnehmer 40 angeordnet. Die Abnehmer 20 und 30 werden hierin als zusätzliche Abnehmer, insbesondere als zweiter Abnehmer 20 und dritter Abnehmer 30 bezeichnet. Der zweite Abnehmer 20 ist über eine erste Stichleitung 20.1 mit der Zuführleitung L1 verbunden (Anschlussstelle 2) und über eine zweite Stichleitung 20.2 mit der Rückführleitung L3 verbunden (Anschlussstelle 6). Der dritte Abnehmer 30 ist über eine erste Stichleitung 30.1 mit der Zuführleitung L1 verbunden (Anschlussstelle 3) und über eine zweite Stichleitung 30.2 mit der Rückführleitung L3 verbunden (Anschlussstelle 7). Der zweite Abnehmer 20 mit der ersten Stichleitung 20.1 und der zweiten Stichleitung 20.2 ist einer zweiten Abnahmevorrichtung B (in Figur 1 strich-punktiert symbolisiert) zugeordnet, wobei der dritte Abnehmer 30 mit der ersten Stichleitung 30.1 und der zweiten Stichleitung 30.2 einer dritten Abnahmevorrichtung C (in Figur 1 strich-punktiert symbolisiert) zugeordnet ist.

Die Punkte 1 und 5 stellen Anschlussstellen der ersten Abnahmevorrichtung A und insbesondere des ersten Abnehmers 10 an die Zuführleitung L1 und die Rückführleitung L3 dar.

Die Punkte 2 und 6 stellen Anschlussstellen der zweiten Abnahmevorrichtung B und insbesondere des zweiten Abnehmers 20 an die Zuführleitung L1 und die Rückführleitung L3 dar.

Die Punkte 3 und 7 stellen Anschlussstellen der dritten Abnahmevorrichtung C und insbesondere des dritten Abnehmers 30 an die Zuführleitung L1 und die Rückführleitung L3 dar.

Die Punkte 4 und 8 stellen Anschlussstellen der vierten Abnahmevorrichtung D und insbesondere des vierten Abnehmers 40 an die Zuführleitung L1 und die Rückführleitung L3 dar.

Eine Verbindungsleitung L2 verbindet die Zuführleitung L1 mit der Rückführleitung L3, so dass ein Leitungsabschnitt stromabwärts hinter dem weiteren Abnehmer 40 mit einem Leitungsabschnitt stromaufwärts vor dem ersten Abnehmer 10 verbunden ist.

Die Zuführleitung L1, die Verbindungsleitung L2 und die Rückführleitung L3 bilden ein Ringleitungssystem und zwar insbesondere ein 1-Rohrsystem, so dass die Zuführleitung L1, die Verbindungsleitung L2 und die Rückführleitung L3 z. B. in Reihe hintereinander geschaltet angeordnet sind und insbesondere einen einzigen Strömungspfad bilden, der allerdings z. B. aus mehreren aneinander montierten Rohren ausgebildet sein kann. Die Zuführleitung L1, die Verbindungsleitung L2 und die Rückführleitung L3 erstrecken sich im Wesentlichen schneckenförmig und/oder um über 360°, insbesondere mittels zweier Schleifen um die Abnehmer 10,20, 30 und 40.

Das Versorgungssystem 100 umfasst eine z. B. als Absperrarmatur oder Ventilanordnung ausgebildete Absperreinrichtung 50, wobei die Absperreinrichtung 50 ausgebildet ist, um wahlweise in einer Öffnungsstellung eine Applikationsmittel-Strömung über die Verbindungsleitung L2 zu ermöglichen (Figuren 1 und 2- erster Betriebsmodus) und um wahlweise in einer Schließstellung eine Applikationsmittel-Strömung über die Verbindungsleitung L2 zu unterbinden (Figuren 3 und 4 - zweiter Betriebsmodus). Die Absperreinrichtung 50 ist in Strömungsrichtung des Applikationsmittels hinter dem vierten Abnehmer 40 und vor dem ersten Abnehmer 10 angeordnet, insbesondere zwischen der Zuführleitung L1 und der Rückführleitung L3 in die Verbindungsleitung L2 integriert.

Im ersten Betriebsmodus ist die Absperreinrichtung 50 in einer Öffnungsstellung, so dass eine Applikationsmittel-Strömung von der Zuführleitung L1 über die Verbindungsleitung L2 zu der Rückführleitung L3 ermöglicht wird.

Jeder der Abnehmer 10, 20, 30 und 40 umfasst eine Verbindungseinrichtung, die einen gegenüber der Zuführleitung L1 und der Rückführleitung L3 größeren Strömungswiderstand für das Applikationsmittel erzeugt. Alternativ oder ergänzend kann die Verbindungseinrichtung auch ein Ventil, vorzugsweise ein Umlaufventil umfassen.

Die Verbindungseinrichtung des ersten Abnehmers 10 dient dazu, um in der Öffnungsstellung der Absperreinrichtung 50 eine Applikationsmittel-Strömung von der Zuführleitung L1 durch den ersten Abnehmer 10 hindurch zu unterbinden, so dass eine Applikationsmittel-Zirkulation durch den ersten Abnehmer 10 hindurch verhindert wird. Darüber hinaus dient die Verbindungseinrichtung des ersten Abnehmers 10 dazu, um in der der Öffnungsstellung der Absperreinrichtung 50 dem ersten Abnehmer 10 das Applikationsmittel aus der Zuführleitung L1 und der Rückführleitung L3 zuzuführen, so dass sowohl Applikationsmittel aus der Zuführleitung L1 als auch Applikationsmittel aus der Rückführleitung L3 zur Applikation auf die Kraftfahrzeugkarosserien und/oder Anbauteile hiervon nutzbar ist. Somit kann die Rückführleitung L3 im Kontext der Erfindung auch als Zuführleitung zum Zuführen von Applikationsmittel an den ersten Abnehmer 10 fungieren.

Die Verbindungseinrichtung kann zur Realisierung der zuvor geschilderten Applikationsmittel-Strömung einen größeren Strömungswiderstand für das Applikationsmittel zur Verfügung stellen als die Zuführleitung L1 und die Rückführleitung L3, wobei hierzu kein Ventil erforderlich ist. Die Erfindung umfasst allerdings auch Ausführungsformen, bei denen die Verbindungseinrichtung ein Ventil (z. B. Umlaufventil) umfasst. Das Applikationsmittel nimmt zweckmäßig den Weg des geringsten Widerstands.

Der vierte Abnehmer 40 und vorzugsweise der zweite Abnehmer 20 und der dritte Abnehmer 30 sind vorzugsweise wie der erste Abnehmer 10 ausgeführt und funktionieren vorzugsweise wie der erste Abnehmer 10, so dass die zuvor zum ersten Abnehmer 10 gemachte Beschreibung zweckmäßig auch für den vierten Abnehmer 40 und vorzugsweise den zweiten Abnehmer 20 und den dritten Abnehmer 30 gilt.

Die Zuführleitung L1 versorgt im ersten Betriebsmodus sukzessive die Abnehmer 10, 20, 30 und 40 mit dem Applikationsmittel zur Applikation auf die Kraftfahrzeugkarosserien und/oder Anbauteile hiervon, nämlich zuerst den ersten Abnehmer 10 (über Anschlussstelle 1), dann den zweiten Abnehmer 20 (über Anschlussstelle 2), dann den dritten Abnehmer 30 (über Anschlussstelle 3) und zuletzt den vierten Abnehmer 40 (über Anschlussstelle 4).

Die Rückführleitung L3 versorgt im ersten Betriebsmodus sukzessive die Abnehmer 10, 20, 30 und 40 mit dem Applikationsmittel zur Applikation auf die Kraftfahrzeugkarosserien und/oder Anbauteile hiervon, nämlich zuerst den ersten Abnehmer 10 (über Anschlussstelle 5), dann den zweiten Abnehmer 20 (über Anschlussstelle 6), dann den dritten Abnehmer 30 (über Anschlussstelle 7) und zuletzt den vierten Abnehmer 40 (über Anschlussstelle 8).

Das Versorgungssystem 100 kann einen oder mehrere Molche (in den Figuren nicht gezeigt) umfassen, zum Molchen der Zuführleitung L1, der Verbindungsleitung L2, der Rückführleitung L3 und vorzugsweise der Absperreinrichtung 50.

Die Zuführleitung L1, die Rückführleitung L2, die Verbindungsleitung L3 und vorzugsweise die Absperreinrichtung 50 weisen einen im Wesentlichen gleich dimensionierten und im Wesentlichen konstanten Innendurchmesser zum Hindurchlassen des Applikationsmittels und des zumindest einen Molches auf.

Die Figuren 3 und 4 zeigen das Versorgungssystem 100 in einem zweiten Betriebsmodus, der auch z. B. als Betriebsmodus mit Applikationsmittel-Zirkulation durch Abnahmevorrichtungen bezeichnet werden kann. Das Versorgungssystem 100 und der zweite Betriebsmodus werden nachfolgend unter gemeinsamer Bezugnahme auf die Figuren 3 und 4 beschrieben.

Im zweiten Betriebsmodus ist die Absperreinrichtung 50 in einer Schließstellung, so dass eine Applikationsmittel-Strömung von der Zuführleitung L1 über die Verbindungsleitung L2 zu der Rückführleitung L3 unterbunden wird.

Die Verbindungseinrichtung des ersten Abnehmers 10 dient dazu, um in der Schließstellung der Absperreinrichtung 50 eine Applikationsmittel-Strömung von der Zuführleitung L1 durch den ersten Abnehmer 10 hindurch zu der Rückführleitung L3 zu erlauben, so dass eine Applikationsmittel-Zirkulation durch den ersten Abnehmer 10 ermöglicht wird. Darüber hinaus dient die Verbindungseinrichtung des ersten Abnehmers 10 dazu, um in der Schließstellung der Absperreinrichtung 50 dem ersten Abnehmer 10 das Applikationsmittel aus der Zuführleitung L1 zuzuführen, wobei dem ersten Abnehmer 10 allerdings kein Applikationsmittel aus der Rückführleitung L3 zugeführt wird.

Der vierte Abnehmer 40 und vorzugsweise der zweite Abnehmer 20 und der dritte Abnehmer 30 sind vorzugsweise wie der erste Abnehmer 10 ausgeführt und funktionieren vorzugsweise wie der erste Abnehmer 10, so dass die zuvor zum ersten Abnehmer 10 gemachte Beschreibung zweckmäßig auch für den vierten Abnehmer 40 und vorzugsweise den zweiten Abnehmer 20 und den dritten Abnehmer 30 gilt.

Die Zuführleitung L1 versorgt im zweiten Betriebsmodus sukzessive die Abnehmer 10, 20, 30 und 40 mit dem Applikationsmittel zur Applikation auf die Kraftfahrzeugkarosserien und/oder Anbauteile hiervon, nämlich zuerst den ersten Abnehmer 10 (über Anschlussstelle 1), dann den zweiten Abnehmer 20 (über Anschlussstelle 2), dann den dritten Abnehmer 30 (über Anschlussstelle 3) und zuletzt den vierten Abnehmer 40 (über Anschlussstelle 4).

Die Rückführleitung L3 führt Applikationsmittel im zweiten Betriebsmodus sukzessive von den Abnehmern 10,20, 30 und 40 zurück, nämlich zuerst vom ersten Abnehmer 10 (über Anschlussstelle 5), dann vom zweiten Abnehmer 20 (über Anschlussstelle 6), dann vom dritten Abnehmer 30 (über Anschlussstelle 7) und zuletzt vom vierten Abnehmer 40 (über Anschlussstelle 8).

Das Versorgungssystem 100 ist folglich in einem ersten Betriebsmodus und einem zweiten Betriebsmodus betreibbar.

Im ersten Betriebsmodus ist die Absperreinrichtung 50 in Öffnungsstellung, wobei keine Zirkulation des Applikationsmittels durch die Abnahmevorrichtungen A, B, C und D erfolgt und eine Abnahme und somit Applikation des Applikationsmittels aus der Zuführleitung L1 und der Rückführleitung L3 möglich ist.

Im zweiten Betriebsmodus ist die Absperreinrichtung 50 in Schließstellung, wobei eine Zirkulation des Applikationsmittels durch die Abnahmevorrichtungen A, B, C und D erfolgt und eine Abnahme und somit Applikation des Applikationsmittels aus der Zuführleitung L1, aber nicht aus der Rückführleitung L3 möglich ist.

Bei dem in den Figuren 1 bis 4 dargestellten Ausführungsbeispiel sind die Verbindungseinrichtungen in die Abnehmer 10,20, 30 und 40 integriert oder zumindest daran anmontiert. Die Erfindung ist hierauf aber nicht eingeschränkt. So können die Verbindungseinrichtungen auch z. B. außerhalb der Abnehmer 10, 20, 30 und 40, z. B. beabstandet davon, angeordnet sein, so dass es im Kontext der Erfindung möglich ist, dass nicht die Abnehmer 10, 20, 30, 40 im Speziellen, sondern die Abnahmevorrichtungen A, B, C und D im Allgemeinen die Verbindungseinrichtungen umfassen können, wodurch z. B. in der Schließstellung der Absperreinrichtung 50 eine Applikationsmittel-Strömung von der Zuführleitung L1 über die Abnahmevorrichtungen A, B, C und D zu der Rückführleitung L3 ermöglicht wird, so dass eine Applikationsmittel-Zirkulation durch die Abnahmevorrichtungen A, B, C und D ermöglicht wird, und/oder um in der Öffnungsstellung der Absperreinrichtung 50 eine Applikationsmittel-Strömung von der Zuführleitung L1 über die Abnahmevorrichtungen A, B, C und D zu der Rückführleitung L3 zu unterbinden, so dass eine Applikationsmittel-Zirkulation durch die Abnahmevorrichtungen A, B, C und D verhindert wird.

Die Erfindung ist nicht auf die oben beschriebenen bevorzugten Ausführungsformen beschränkt. Vielmehr ist eine Vielzahl von Varianten und Abwandlungen möglich, die ebenfalls in den Schutzbereich fallen. Darüber hinaus beansprucht die Erfindung auch Schutz für den Gegenstand und die Merkmale der Unteransprüche.

### Bezugszeichenliste

- A: erste Abnahmevorrichtung
- 10: erster Abnehmer
- 10.1: erste Stichleitung des ersten Abnehmers
- 20.2: zweite Stichleitung des ersten Abnehmers
- 1: Anschlussstelle an Zuführleitung
- 5: Anschlussstelle an Rückführleitung

- B: zweite Abnahmevorrichtung
- 20: zusätzlicher Abnehmer, insbesondere zweiter Abnehmer
- 20.1: erste Stichleitung des zweiten Abnehmers
- 20.2: zweite Stichleitung des zweiten Abnehmers
- 2: Anschlussstelle an Zuführleitung
- 6: Anschlussstelle an Rückführleitung

- C: dritte Abnahmevorrichtung
- 30: zusätzlicher Abnehmer, insbesondere dritter Abnehmer
- 30.1: erste Stichleitung des dritten Abnehmers
- 30.2: zweite Stichleitung des dritten Abnehmers
- 3: Anschlussstelle an Zuführleitung
- 7: Anschlussstelle an Rückführleitung

- D: vierte Abnahmevorrichtung
- 40: weiterer Abnehmer, insbesondere vierter Abnehmer
- 40.1: erste Stichleitung des weiteren Abnehmers
- 40.2: zweite Stichleitung des weiteren Abnehmers
- 4: Anschlussstelle an Zuführleitung
- 8: Anschlussstelle an Rückführleitung

- L1: Zuführleitung
- L2: Verbindungsleitung
- L3: Rückführleitung, wahlweise als Zuführleitung fungierend

- 50: Absperreinrichtung
- 60: Pumpe
- 70: Druck- und/oder Volumensteuereinrichtung
- 80: Zuführeinrichtung

- 100: Versorgungssystem

## Patentansprüche

1. Versorgungssystem (100) zur Versorgung mehrerer Abnehmer (10, 20, 30, 40) mit einem Applikationsmittel, vorzugsweise Lack, zur Applikation auf Kraftfahrzeugkarosserien und/oder Anbauteile hiervon, mit:
- einer Zuführleitung (L1),
- einer Rückführleitung (L3),
- einer ersten Abnahmevorrichtung (A), die einen ersten Abnehmer (10) umfasst, wobei der erste Abnehmer (10) mit der Zuführleitung (L1) und der Rückführleitung (L3) in Verbindung steht und vorzugsweise in Strömungsrichtung des Applikationsmittels einen ersten Abnehmer (10) der Zuführleitung (L1) bildet, und
- einer weiteren Abnahmevorrichtung (D), die einen weiteren Abnehmer (40) umfasst, wobei der weitere Abnehmer (40) mit der Zuführleitung (L1) und der Rückführleitung (L3) in Verbindung steht und vorzugsweise in Strömungsrichtung des Applikationsmittels einen letzten Abnehmer (40) der Zuführleitung (L1) bildet und in Strömungsrichtung des Applikationsmittels hinter dem ersten Abnehmer (10) an die Zuführleitung (L1) angeschlossen ist, wobei
- die Zuführleitung (L1) mit der Rückführleitung (L3) über eine Verbindungsleitung (L2) verbunden ist, die einen Leitungsabschnitt stromabwärts hinter dem weiteren Abnehmer (40) mit einem Leitungsabschnitt stromaufwärts vor dem ersten Abnehmer (10) verbindet,
- und das Versorgungssystem (100) eine Absperreinrichtung (50) aufweist, um wahlweise in einer Öffnungsstellung eine Applikationsmittel-Strömung über die Verbindungsleitung (L2) zu ermöglichen und um wahlweise in einer Schließstellung eine Applikationsmittel-Strömung über die Verbindungsleitung (L2) zu unterbinden.

2. Versorgungssystem (100) nach Anspruch 1, **dadurch gekennzeichnet, dass** die Absperreinrichtung (50) in die Verbindungsleitung (L2) integriert ist, in Strömungsrichtung des Applikationsmittels hinter dem weiteren Abnehmer (40) angeordnet ist, in Strömungsrichtung des Applikationsmittels vor dem ersten Abnehmer (10) angeordnet ist und/oder zwischen der Zuführleitung (L1) und der Rückführleitung (L3) angeordnet ist.

3. Versorgungssystem (100) nach Anspruch 1 oder 2, **dadurch gekennzeichnet, dass** die erste Abnahmevorrichtung (A) eine Verbindungseinrichtung umfasst und die weitere Abnahmevorrichtung (D) eine Verbindungseinrichtung umfasst und die Verbindungseinrichtung der ersten Abnahmevorrichtung (A) und die Verbindungseinrichtung der weiteren Abnahmevorrichtung (D) dazu dienen, um
- in der Schließstellung der Absperreinrichtung (50) eine Applikationsmittel-Strömung von der Zuführleitung (L1) über die erste Abnahmevorrichtung (A) und die weitere Abnahmevorrichtung (D) zu der Rückführleitung (L3) zu erlauben, so dass vorzugsweise eine Applikationsmittel-Zirkulation durch die erste Abnahmevorrichtung (A) und die weitere Abnahmevorrichtung (D) ermöglicht wird, und/oder
- um in der Öffnungsstellung der Absperreinrichtung (50) eine Applikationsmittel-Strömung von der Zuführleitung (L1) über die erste Abnahmevorrichtung (A) und die weitere Abnahmevorrichtung (D) zu der Rückführleitung (L3) zu unterbinden, so dass vorzugsweise eine Applikationsmittel-Zirkulation durch die erste Abnahmevorrichtung (A) und die weitere Abnahmevorrichtung (D) verhindert wird.

4. Versorgungssystem (100) nach Anspruch 3, **dadurch gekennzeichnet, dass** die Verbindungseinrichtung der ersten Abnahmevorrichtung (A) und die Verbindungseinrichtung der weiteren Abnahmevorrichtung (D) dazu dienen, um in der Schließstellung der Absperreinrichtung (50)
- dem ersten Abnehmer (10) und dem weiteren Abnehmer (40) das Applikationsmittel aus der Zuführleitung (L1) zuzuführen, und/oder
- eine Applikationsmittel-Zufuhr aus der Rückführleitung (L3) zu dem ersten Abnehmer (10) und zu dem weiteren Abnehmer (40) zu verhindern.

5. Versorgungssystem (100) nach Anspruch 3 oder 4, **dadurch gekennzeichnet, dass** die Verbindungseinrichtung der ersten Abnahmevorrichtung (A) und die Verbindungseinrichtung der weiteren Abnahmevorrichtung (D) dazu dienen, um in der der Öffnungsstellung der Absperreinrichtung (50) dem ersten Abnehmer (10) und dem weiteren Abnehmer (40) das Applikationsmittel aus der Zuführleitung (L1) und aus der Rückführleitung (L3) zuzuführen, so dass vorzugsweise sowohl Applikationsmittel aus der Zuführleitung (L1) als auch Applikationsmittel aus der Rückführleitung (L3) zur Applikation auf die Kraftfahrzeugkarosserien und/oder Anbauteile hiervon nutzbar ist.

6. Versorgungssystem (100) nach einem der vorhergehenden Ansprüche, **dadurch gekennzeichnet, dass** der erste Abnehmer (10) eine Verbindungseinrichtung umfasst und der weitere Abnehmer (40) eine Verbindungseinrichtung umfasst und die Verbindungseinrichtung des ersten Abnehmers (10) und die Verbindungseinrichtung des weiteren Abnehmers (40) dazu dienen, um
- in der Schließstellung der Absperreinrichtung (50) eine Applikationsmittel-Strömung von der Zuführleitung (L1) durch den ersten Abnehmer (10) hindurch und durch den weiteren Abnehmer (40) hindurch zu der Rückführleitung (L3) zu erlauben, so dass vorzugsweise eine Applikationsmittel-Zirkulation durch den ersten Abnehmer (10) und den weiteren Abnehmer (40) ermöglicht wird, und/oder
- um in der Öffnungsstellung der Absperreinrichtung (50) eine Applikationsmittel-Strömung von der Zuführleitung (L1) durch den ersten Abnehmer (10) hindurch und durch den weiteren Abnehmer (40) hindurch zu unterbinden, so dass vorzugsweise eine Applikationsmittel-Zirkulation durch den ersten Abnehmer (10) hindurch und durch den weiteren Abnehmer (40) hindurch verhindert wird.

7. Versorgungssystem (100) nach einem der Ansprüche 3 bis 6, **dadurch gekennzeichnet, dass** die Verbindungseinrichtung der ersten Abnahmevorrichtung (A) an oder in dem ersten Abnehmer (10) angeordnet ist und die Verbindungseinrichtung der weiteren Abnahmevorrichtung (D) an oder in dem weiteren Abnehmer (40) angeordnet ist.

8. Versorgungssystem (100) nach einem der Ansprüche 3 bis 7, **dadurch gekennzeichnet, dass**
- die Verbindungseinrichtung der ersten Abnahmevorrichtung (A) oder des ersten Abnehmers (10) zumindest ein Ventil, vorzugsweise ein Umlaufventil, umfasst und die Verbindungseinrichtung der weiteren Abnahmevorrichtung (D) oder des weiteren Abnehmers (40) zumindest ein Ventil, vorzugsweise ein Umlaufventil, umfasst, oder
- die Verbindungseinrichtung der ersten Abnahmevorrichtung (A) oder des ersten Abnehmers (10) und die Verbindungseinrichtung der weiteren Abnahmevorrichtung (D) oder des weiteren Abnehmers (40) einen größeren Strömungswiderstand für das Applikationsmittel erzeugt als die Zuführleitung (L1) und/oder die Rückführleitung (L3).

9. Versorgungssystem (100) nach einem der vorhergehenden Ansprüche, **dadurch gekennzeichnet, dass** das Versorgungssystem (100) zumindest einen Molch zum Molchen der Zuführleitung (L1), der Verbindungsleitung (L2), der Rückführleitung (L3) und vorzugsweise der Absperreinrichtung (50) aufweist.

10. Versorgungssystem (100) nach einem der vorhergehenden Ansprüche, **dadurch gekennzeichnet, dass** die Zuführleitung (L1), die Rückführleitung (L3), die Verbindungsleitung (L2) und vorzugsweise die Absperreinrichtung (50) einen im Wesentlichen gleich dimensionierten und/oder im Wesentlichen konstanten Innendurchmesser zum Hindurchlassen des Applikationsmittels und/oder des zumindest einen Molches aufweisen.

11. Versorgungssystem (100) nach einem der vorhergehenden Ansprüche, **dadurch gekennzeichnet, dass** die Zuführleitung (L1), die Rückführleitung (L3) und die Verbindungsleitung (L2) ein Ringleitungssystem bilden,
und/oder dass die Zuführleitung (L1), die Rückführleitung (L3) und die Verbindungsleitung (L2) ein 1-Rohr-System bilden und somit vorzugsweise einen einzigen Strömungspfad bilden,
und oder dass die Zuführleitung (L1), die Rückführleitung (L3) und die Verbindungsleitung (L2) in Reihe hintereinandergeschaltet angeordnet sind.

12. Versorgungssystem (100) nach einem der vorhergehenden Ansprüche, **dadurch gekennzeichnet, dass** der erste Abnehmer (10) und/oder der weitere Abnehmer (40) ein Farbwechsler ist, vorzugsweise zur Versorgung eines Applikationsgeräts zur Applikation des Applikationsmittels auf die Kraftfahrzeugkarosserien und/oder Anbauteile hiervon.

13. Versorgungssystem (100) nach einem der vorhergehenden Ansprüche, **dadurch gekennzeichnet, dass**
- der erste Abnehmer (10) mit einem Applikationsgerät zur Applikation des Applikationsmittels auf die Kraftfahrzeugkarosserien und/oder Anbauteile hiervon verbunden ist und ein erster mehrachsiger Gelenkroboter zum Führen des Applikationsgeräts und/oder des ersten Abnehmers (10) dient, und/oder
- der weitere Abnehmer (40) mit einem Applikationsgerät zur Applikation des Applikationsmittels auf die Kraftfahrzeugkarosserien und/oder Anbauteile hiervon verbunden ist und ein weiterer mehrachsiger Gelenkroboter zum Führen des Applikationsgeräts und/oder des weiteren Abnehmers (40) dient.

14. Versorgungssystem (100) nach einem der vorhergehenden Ansprüche, **dadurch gekennzeichnet, dass**
- der erste Abnehmer (10) über eine erste Stichleitung (10.1) mit der Zuführleitung (L1) verbunden ist (1) und über eine zweite Stichleitung (10.2) mit der Rückführleitung (L3) verbunden ist (5), und
- der weitere Abnehmer (40) über eine erste Stichleitung (40.1) mit der Zuführleitung (L1) verbunden ist (4) und über eine zweite Stichleitung (40.2) mit der Rückführleitung (L3) verbunden ist (8).

15. Versorgungssystem (100) nach einem der vorhergehenden Ansprüche, **dadurch gekennzeichnet, dass** das Versorgungssystem (100) zumindest einen zusätzlichen Abnehmer (20, 30) aufweist, der mit der Zuführleitung (L1) und der Rückführleitung (L3) in Verbindung steht und der vorzugsweise in Strömungsrichtung des Applikationsmittels zwischen dem ersten Abnehmer (10) und dem weiteren Abnehmer (40) angeordnet ist.

16. Versorgungssystem (100) nach einem der vorhergehenden Ansprüche, **dadurch gekennzeichnet, dass** die Zuführleitung (L1) eine Pumpe (60) zum Fördern des Applikationsmittels aufweist und die Rückführleitung (L3) eine Druck- und/oder Volumensteuereinrichtung (70) für das Applikationsmittel aufweist, wobei die Zuführleitung (L1) eingangsseitig mit einer Zuführeinrichtung (80) zum Zuführen des Applikationsmittels verbunden ist und die Rückführleitung (L3) ausgangsseitig mit der Zuführeinrichtung (80) verbunden ist.

17. Versorgungssystem (100) nach einem der vorhergehenden Ansprüche, **dadurch gekennzeichnet, dass** die Zuführleitung (L1), die Verbindungsleitung (L2) und die Rückführleitung (L3) sich schneckenförmig und/oder um über 360° um den ersten Abnehmer (10) und den zweiten Abnehmer (40) herum erstrecken.

18. Versorgungssystem (100) nach einem der vorhergehenden Ansprüche, **dadurch gekennzeichnet, dass**
- der erste Abnehmer (10) in Strömungsrichtung des Applikationsmittels als erster Abnehmer (10) an die Rückführleitung (L3) angeschlossen ist (5), und/oder
- der weitere Abnehmer (40) in Strömungsrichtung des Applikationsmittels als letzter Abnehmer (40) an die Rückführleitung (L3) angeschlossen ist (8) und/oder in Strömungsrichtung des Applikationsmittels hinter dem ersten Abnehmer (10) an die Rückführleitung (L3) angeschlossen ist.

19. Versorgungssystem (100) nach einem der vorhergehenden Ansprüche, **dadurch gekennzeichnet, dass**
- in Öffnungsstellung und Schließstellung der Absperreinrichtung (50) zuerst der erste Abnehmer (10), vorzugsweise dann der zumindest eine zusätzliche Abnehmer (20, 30), und zuletzt der weitere Abnehmer (40) mit Applikationsmittel aus der Zuführleitung (L1) versorgt werden, und/oder
- in der Öffnungsstellung der Absperreinrichtung (50) die Rückführleitung (L3) als Zuführleitung fungiert und/oder zuerst der erste Abnehmer (10), vorzugsweise dann der zumindest eine zusätzliche Abnehmer (20, 30), und zuletzt der weitere Abnehmer (40) mit Applikationsmittel aus der Rückführleitung (L3) versorgt werden.

20. Beschichtungsanlage, vorzugsweise Lackieranlage, zur Applikation eines Applikationsmittels, vorzugsweise Lack, auf Kraftfahrzeugkarosserien und/oder Anbauteile hiervon, mit zumindest einem Versorgungssystem (100) nach einem der vorhergehenden Ansprüche.

21. Versorgungsverfahren zur Versorgung mehrerer Abnehmer (10, 20,30, 40) mit einem Applikationsmittel, vorzugsweise Lack, zur Applikation auf Kraftfahrzeugkarosserien und/oder Anbauteile hiervon, durchgeführt mittels eines Versorgungssystems (100) nach einem der Ansprüche 1 bis 20,
- wobei ein Applikationsmittel durch eine Zuführleitung (L1) und eine Rückführleitung (L3) fließt,
- wobei das Applikationsmittel durch einen ersten Abnehmer (10) abgenommen wird, wobei der erste Abnehmer (10) mit der Zuführleitung (L1) und der Rückführleitung (L3) in Verbindung steht, und
- wobei das Applikationsmittel durch einen weiteren Abnehmer (40) abgenommen wird, wobei der weitere Abnehmer (40) mit der Zuführleitung (L1) und der Rückführleitung (L3) in Verbindung steht,
- und wobei die Zuführleitung (L1) über eine Verbindungsleitung (L2) mit der Rückführleitung (L3) verbunden ist.

## Claims

1. Supply system (100) for supplying multiple consumers (10, 20, 30, 40) with a substance to be applied, preferably paint, for application to motor vehicle bodies and/or add-on parts thereof, having:
- a feed line (L1),
- a return line (L3),
- a first consumer device (A) which comprises a first consumer (10), the first consumer (10) being connected to the supply line (L1) and the return line (L3) and preferably forming a first consumer (10) of the feed line (L1) in the flow direction of the substance to be applied, and
- a further consumer device (D) which comprises a further consumer (40), the further consumer (40) being connected to the feed line (L1) and the return line (L3) and preferably forming a last consumer (40) of the feed line (L1) in the flow direction of the substance to be applied and being connected to the feed line (L1) after the first consumer (10) in the flow direction of the composition to be applied, wherein
- the supply line (L1) is connected to the return line (L3) *via* a connecting line (L2), which connects a line portion downstream of the further consumer (40) to a line portion upstream of the first consumer (10),
- and the supply system (100) has a shut-off means (50) in order to selectively, in an open position, allow substance to be applied to flow *via* the connecting line (L2), and in order to selectively, in a closed position, prohibit a flow of substance to be applied *via* the connecting line (L2).

2. Supply system (100) according to claim 1, **characterised in that** the shut-off means (50) is integrated into the connecting line (L2), is arranged after the further consumer (40) in the flow direction of the substance to be applied, is arranged before the first consumer (10) in the flow direction of the substance to be applied and/or is arranged between the feed line (L1) and the return line (L3).

3. Supply system (100) according to claim 1 or 2, **characterised in that** the first consumer device (A) comprises a connecting means and the further consumer device (D) comprises a connecting means, and the connecting means of the first consumer device (A) and the connecting means of the further consumer device (D) serve
- in the closed position of the shut-off means (50), to allow substance to be applied to flow from the feed line (L1) *via* the first consumer device (A) and the further consumer device (D) to the return line (L3), so that preferably a circulation of substance to be applied through the first consumer device (A) and the further consumer device (D) is made possible, and/or
- in the open position of the shut-off means (50), to prohibit a flow of substance to be applied from the feed line (L1) *via* the first consumer device (A) and the further consumer device (D) to the return line (L3), so that preferably a circulation of substance to be applied through the first consumer device (A) and the further consumer device (D) is prevented.

4. Supply system (100) according to claim 3, **characterised in that** the connecting means of the first consumer device (A) and the connecting means of the further consumer device (D) serve, in the closed position of the shut-off means (50),
- to feed the substance to be applied to the first consumer (10) and the further consumer (40) from the feed line (L1), and/or
- to prevent substance to be applied from being fed to the first consumer (10) and to the further consumer (40) from the return line (L3).

5. Supply system (100) according to claim 3 or 4, **characterised in that** the connecting means of the first consumer device (A) and the connecting means of the further consumer device (D) serve, in the open position of the shut-off means (50), to feed the substance to be applied to the first consumer (10) and the further
consumer (40) from the feed line (L1) and from the return line (L3), so that preferably both substance to be applied from the feed line (L1) and substance to be applied from the return line (L3) can be used for application to the motor vehicle bodies and/or add-on parts thereof.

6. Supply system (100) according to any one of the preceding claims, **characterised in that** the first consumer (10) comprises a connecting means and the further consumer (40) comprises a connecting means, and the connecting means of the first consumer (10) and the connecting means of the further consumer (40) serve
- in the closed position of the shut-off means (50), to allow substance to be applied to flow from the feed line (L1) through the first consumer (10) and through the further consumer (40) to the return line (L3), so that preferably a circulation of substance to be applied through the first consumer (10) and the further consumer (40) is made possible, and/or
- in the open position of the shut-off means (50), to prohibit a flow of substance to be applied from the feed line (L1) through the first consumer (10) and through the further consumer (40), so that preferably a circulation of substance to be applied through the first consumer (10) and through the further consumer (40) is prevented.

7. Supply system (100) according to any one of claims 3 to 6, **characterised in that** the connecting means of the first consumer device (A) is arranged on or in the first consumer (10), and the connecting means of the further consumer device (D) is arranged on or in the further consumer (40).

8. Supply system (100) according to any one of claims 3 to 7, **characterised in that**
- the connecting means of the first consumer device (A) or of the first consumer (10) comprises at least one valve, preferably a bypass or circulation valve, and the connecting means of the further consumer device (D) or of the further consumer (40) comprises at least one valve, preferably a bypass or circulation valve, or
- the connecting means of the first consumer device (A) or of the first consumer (10) and the connecting means of the further consumer device (D) or of the further consumer (40) generates a greater flow resistance for the substance to be applied than the feed line (L1) and/or the return line (L3).

9. Supply system (100) according to any one of the preceding claims, **characterised in that** the supply system (100) has at least one pig for pigging the feed line (L1), the connecting line (L2), the return line (L3) and preferably the shut-off means (50).

10. Supply system (100) according to any one of the preceding claims, **characterised in that** the feed line (L1), the return line (L3), the connecting line (L2) and preferably the shut-off means (50) have an inside diameter which is substantially of the same size and/or substantially constant in order to allow the substance to be applied and/or the at least one pig to pass through.

11. Supply system (100) according to any one of the preceding claims, **characterised in that** the feed line (L1), the return line (L3) and the connecting line (L2) form a ring-line system, and/or
that the feed line (L1), the return line (L3) and the connecting line (L2) form a single-pipe system and accordingly preferably form a single flow path, and/or
that the feed line (L1), the return line (L3) and the connecting line (L2) are connected in series behind each other.

12. Supply system (100) according to any one of the preceding claims, **characterised in that** the first consumer (10) and/or the further consumer (40) is a colour changer, preferably for supplying an applicator for applying the substance to be applied to the motor vehicle bodies and/or add-on parts thereof.

13. Supply system (100) according to any one of the preceding claims, **characterised in that**
- the first consumer (10) is connected to an applicator for applying the substance to be applied to the motor vehicle bodies and/or add-on parts thereof, and a first multi-axis articulated robot serves to guide the applicator and/or the first consumer (10), and/or
- the further consumer (40) is connected to an applicator for applying the substance to be applied to the motor vehicle bodies and/or add-on parts thereof, and a further multi-axis articulated robot serves to guide the applicator and/or the further consumer (40).

14. Supply system (100) according to any one of the preceding claims, **characterised in that**
- the first consumer (10) is connected (1) to the feed line (L1) *via* a first spur line (10.1) and is connected (5) to the return line (L3) *via* a second spur line (10.2), and
- the further consumer (40) is connected (4) to the feed line (L1) *via* a first spur line (40.1) and is connected (8) to the return line (L3) *via* a second spur line (40.2).

15. Supply system (100) according to any one of the preceding claims, **characterised in that** the supply system (100) has at least one additional consumer (20, 30) which is connected to the feed line (L1) and the return line (L3) and which is preferably arranged between the first consumer (10) and the further consumer (40) in the flow direction of the substance to be applied.

16. Supply system (100) according to any one of the preceding claims, **characterised in that** the feed line (L1) has a pump (60) for conveying the substance to be applied, and the return line (L3) has a pressure- and/or volume-control means (70) for the substance to be applied, the supply line (L1) being connected on the input side to a feed means (80) for feeding the substance to be applied and the return line (L3) being connected on the output side to the feed means (80).

17. Supply system (100) according to any one of the preceding claims, **characterised in that** the feed line (L1), the connecting line (L2) and the return line (L3) extend around the first consumer (10) and the second consumer (40) helically and/or over more than 360°.

18. Supply system (100) according to any one of the preceding claims, **characterised in that**
- the first consumer (10) is connected (5) to the return line (L3) as the first consumer (10) in the flow direction of the substance to be applied, and/or
- the further consumer (40) is connected (8) to the return line (L3) as the last consumer (40) in the flow direction of the substance to be applied and/or is connected to the return line (L3) after the first consumer (10) in the flow direction of the composition to be applied.

19. Supply system (100) according to any one of the preceding claims, **characterised in that**
- in the open position and closed position of the shut-off means (50), first of all the first consumer (10), preferably then the at least one additional consumer (20, 30) and finally the further consumer (40) are supplied with substance to be applied from the feed line (L1), and/or
- in the open position of the shut-off means (50), the return line (L3) functions as a feed line and/or first of all the first consumer (10), preferably then the at least one additional consumer (20, 30) and finally the further consumer (40) are supplied with substance to be applied from the return line (L3).

20. Coating installation, preferably painting installation, for applying a substance to be applied, preferably paint, to motor vehicle bodies and/or add-on parts thereof, having at least one supply system (100) according to any one of the preceding claims.

21. Supply method for supplying multiple consumers (10, 20, 30, 40) with a substance to be applied, preferably paint, for application to motor vehicle bodies and/or add-on parts thereof, which method is carried out by means of a supply system (100) according to any one of claims 1 to 20,
- wherein a substance to be applied flows through a feed line (L1) and a return line (L3),
- wherein the substance to be applied is received by a first consumer (10), the first consumer (10) being connected to the feed line (L1) and the return line (L3), and
- wherein the substance to be applied is received by a further consumer (40), the further consumer (40) being connected to the feed line (L1) and the return line (L3),
- and wherein the feed line (L1) is connected to the return line (L3) *via* a connecting line (L2).

## Revendications

1. Système d'alimentation (100) pour l'alimentation de plusieurs consommateurs (10, 20, 30, 40) avec un produit d'application, de préférence de la peinture, pour une application sur des carrosseries de véhicules automobiles et/ou des pièces rapportées de celles-ci, avec :
- une conduite d'alimentation (L1),
- une conduite de retour (L3),
- un premier dispositif de prélèvement (A) qui comprend un premier consommateur (10), dans lequel le premier consommateur (10) est relié avec la conduite d'alimentation (L1) et la conduite de retour (L3) forme, de préférence dans la direction d'écoulement du produit d'application, un premier consommateur (10) de la conduite d'alimentation (L1) et
- un dispositif de prélèvement supplémentaire (D) qui comprend un consommateur supplémentaire (40), dans lequel le consommateur supplémentaire (40) est relié avec la conduite d'alimentation (L1) et la conduite de retour (L3) forme, de préférence dans la direction d'écoulement du produit d'application, un dernier consommateur (40) de la conduite d'alimentation (L1) et est raccordé, dans la direction d'écoulement du produit d'application, derrière le premier consommateur (10) à la conduite d'alimentation (L1), dans lequel
- la conduite d'alimentation (L1) est reliée avec la conduite de retour (L3) par l'intermédiaire d'une conduite de liaison (L2), qui relie une portion de conduite en aval derrière le consommateur supplémentaire (40) avec une portion de conduite en amont devant le premier consommateur (10),
- et le système d'alimentation (100) comprend un dispositif d'arrêt (50) afin de permettre, de manière sélective, dans une position d'ouverture, un écoulement du produit d'application par l'intermédiaire de la conduite de liaison (L2) et afin d'empêcher, de manière sélective, dans une position de fermeture, un écoulement de produit d'application par l'intermédiaire de la conduite de liaison (L2).

2. Système d'alimentation (100) selon la revendication 1, **caractérisé en ce que** le dispositif d'arrêt (50) est intégré dans la conduite de liaison (L2), est disposé, dans la direction d'écoulement du produit d'application, derrière le consommateur supplémentaire (40), est disposé, dans la direction d'écoulement du produit d'application, devant le premier consommateur (10) et/ou est disposé entre la conduite d'alimentation (L1) et la conduite de retour (L3).

3. Système d'alimentation (100) selon la revendication 1 ou 2, **caractérisé en ce que** le premier dispositif de prélèvement (A) comprend un dispositif de liaison et le dispositif de prélèvement supplémentaire (D) comprend un dispositif de liaison et le dispositif de liaison du premier dispositif de prélèvement (A) et le dispositif de liaison du dispositif de prélèvement supplémentaire (D) servant à
- permettre, dans la position de fermeture du dispositif d'arrêt (50), un écoulement du produit d'application de la conduite d'alimentation (L1) par l'intermédiaire du premier dispositif de prélèvement (A) et le dispositif de prélèvement supplémentaire (D) vers la conduite de retour (L3), de façon à ce que, de préférence, une circulation du produit d'application à travers le premier dispositif de prélèvement (A) et le dispositif de prélèvement supplémentaire (D) soit autorisée et/ou
- empêcher, dans la position d'ouverture du dispositif d'arrêt (50), un écoulement du produit d'application de la conduite d'alimentation (L1) par l'intermédiaire du premier dispositif de prélèvement (A) et le dispositif de prélèvement supplémentaire (D) vers la conduite de retour (L3), de façon à ce que, de préférence, une circulation du produit d'application à travers le premier dispositif de prélèvement (A) et le dispositif de prélèvement supplémentaire (D) soit empêchée.

4. Système d'alimentation (100) selon la revendication 3, **caractérisé en ce que** le dispositif de liaison du premier dispositif de prélèvement (A) et le dispositif de liaison du dispositif de prélèvement supplémentaire (D) servent, dans la position de fermeture du dispositif d'arrêt (50),
- d'introduire le produit d'application dans le premier consommateur (10) et le consommateur supplémentaire (40) à partir de la conduite d'alimentation (L1) et/ou
- d'empêcher une introduction du produit d'application de la conduite de retour (L3) vers le premier consommateur (10) et vers le consommateur supplémentaire (40).

5. Système d'alimentation (100) selon la revendication 3 ou 4, **caractérisé en ce que** le dispositif de liaison du premier dispositif de prélèvement (A) et le dispositif de liaison du dispositif de prélèvement supplémentaire (D) servent, dans la position d'ouverture du dispositif d'arrêt (50), à introduire le produit d'application dans le premier consommateur (10) et le consommateur supplémentaire (40) à partir de la conduite d'alimentation (L1) et de la conduite de retour (L3), de façon à ce que, de préférence, aussi bien le produit d'application provenant de la conduite d'alimentation (L1) que le produit d'application provenant de la conduite de retour (L3) puissent être utilisés pour une application sur les carrosseries de véhicules automobiles et/ou des pièces rapportées de celles-ci.

6. Système d'alimentation (100) selon l'une des revendications précédentes, **caractérisé en ce que** le premier consommateur (10) comprend un dispositif de liaison et le consommateur supplémentaire (40) comprend un dispositif de liaison et le dispositif de liaison du premier consommateur (10) et le dispositif de liaison du consommateur supplémentaire (40) servent
- dans la position de fermeture du dispositif d'arrêt (50), à permettre un écoulement du produit d'application de la conduite d'alimentation (L1) à travers le premier consommateur (10) et à travers le consommateur supplémentaire (40) vers la conduite de retour (L3), de façon à ce que, de préférence, une circulation du produit d'application à travers le premier consommateur (10) et le consommateur supplémentaire (40) soit autorisée et/ou
- dans la position d'ouverture du dispositif d'arrêt (50), à empêcher un écoulement du produit d'application de la conduite d'alimentation (L1) à travers le premier consommateur (10) et à travers le consommateur supplémentaire (40), de façon à ce que, de préférence, une circulation du produit d'application à travers le premier consommateur (10) et le consommateur supplémentaire (40) soit empêchée.

7. Système d'alimentation (100) selon l'une des revendications 3 à 6, **caractérisé en ce que** le dispositif de liaison du premier dispositif de prélèvement (A) est disposé sur ou dans le premier consommateur (10) et le dispositif de liaison du dispositif de prélèvement supplémentaire (D) est disposé sur ou dans le consommateur supplémentaire (40).

8. Système d'alimentation (100) selon l'une des revendications 3 à 7, **caractérisé en ce que**
- le dispositif de liaison du premier dispositif de prélèvement (A) ou du premier consommateur (10) comprend une vanne, de préférence une vanne de circulation, et le dispositif de liaison du dispositif de prélèvement supplémentaire (D) ou du consommateur supplémentaire (40) génère une résistance à l'écoulement pour le produit d'application supérieure à la conduite d'alimentation (L1) et/ou la conduite de retour (L3).
- le dispositif de liaison du premier dispositif de prélèvement (A) ou du premier consommateur (10) et le dispositif de liaison du dispositif de prélèvement supplémentaire (D) ou du consommateur supplémentaire (40) génère une résistance à l'écoulement pour le produit d'application plus grande que la conduite d'alimentation (L1) et/ou la conduite de retour (L3).

9. Système d'alimentation (100) selon l'une des revendications précédentes, **caractérisé en ce que** le système d'alimentation (100) comprend au moins un racleur pour le raclage de la conduite d'alimentation (L1), de la conduite de liaison (L2), de la conduite de retour (L3) et de préférence du dispositif d'arrêt (50).

10. Système d'alimentation (100) selon l'une des revendications précédentes, **caractérisé en ce que** la conduite d'alimentation (L1), la conduite de retour (L3), la conduite de liaison (L2) et de préférence le dispositif d'arrêt (50) présentent un diamètre intérieur de dimension globalement identique et/ou globalement constant pour le passage du produit d'application et/ou de l'au moins un racleur.

11. Système d'alimentation (100) selon l'une des revendications précédentes, **caractérisé en ce que** la conduite d'alimentation (L1), la conduite de retour (L3) et la conduite de liaison (L2) forment un système de conduites annulaire,
et/ou **en ce que** la conduite d'alimentation (L1), la conduite de retour (L3) et la conduite de liaison (L2) forment un système à 1 tube donc forment de préférence un seul trajet d'écoulement,
et/ou **en ce que** la conduite d'alimentation (L1), la conduite de retour (L3) et la conduite de liaison (L2) sont disposées en série les unes derrière les autres.

12. Système d'alimentation (100) selon l'une des revendications précédentes, **caractérisé en ce que** le premier consommateur (10) et/ou le consommateur supplémentaire (40) est un changeur de couleur, de préférence pour l'alimentation d'un appareil d'application pour l'application du produit d'application sur les carrosseries de véhicules automobiles et/ou les pièces rapportées de celles-ci.

13. Système d'alimentation (100) selon l'une des revendications précédentes, **caractérisé en ce que**
- le premier consommateur (10) est relié avec un appareil d'application du produit d'application sur les carrosseries de véhicules automobiles et/ou les pièces rapportées de celles-ci et un premier robot articulé multi-axial permet le guidage de l'appareil d'application et/ou du premier consommateur (10) et/ou
- le consommateur supplémentaire (40) est relié avec un appareil d'application du produit d'application sur les carrosseries de véhicules automobiles et/ou les pièces rapportées de celles-ci et un autre robot articulé multi-axial permet le guidage de l'appareil d'application et/ou du premier consommateur (10).

14. Système d'alimentation (100) selon l'une des revendications précédentes, **caractérisé en ce que**
- le premier consommateur (10) est relié (1) par l'intermédiaire d'un premier tronçon de ligne (10.1) avec la conduite d'alimentation (L1) et par l'intermédiaire d'un deuxième tronçon de ligne (10.2) avec la conduite de retour (L3) et
- le consommateur supplémentaire (40) est relié (4) par l'intermédiaire d'un premier tronçon de ligne (40.1) et (8) par l'intermédiaire d'un deuxième tronçon de ligne (40.2) avec la conduite de retour (L3).

15. Système d'alimentation (100) selon l'une des revendications précédentes, **caractérisé en ce que** le système d'alimentation (100) comprend au moins un consommateur supplémentaire (20, 30), qui est relié avec la conduite d'alimentation (L1) et la conduite de retour (L3) et qui est disposé de préférence dans la direction d'écoulement du produit d'application entre le premier consommateur (10) et le consommateur supplémentaire (40).

16. Système d'alimentation (100) selon l'une des revendications précédentes, **caractérisé en ce que** la conduite d'alimentation (L1) comprend une pompe (60) pour le transport du produit d'application et la conduite de retour (L3) comprend un dispositif de contrôle de la pression et/ou du volume (70) pour le produit d'application, dans lequel la conduite de retour (L1) est reliée, côté entrée, avec un dispositif d'alimentation (80) pour l'introduction du produit d'application et la conduite de retour (L3) est reliée, côté sortie, avec le dispositif d'alimentation (80).

17. Système d'alimentation (100) selon l'une des revendications précédentes, **caractérisé en ce que** la conduite d'alimentation (L1), la conduite de liaison (L2) et la conduite de retour (L3) s'étendent de manière hélicoïdale et/ou sur plus de 360° autour du premier consommateur (10) et du deuxième consommateur (40).

18. Système d'alimentation (100) selon l'une des revendications précédentes, **caractérisé en ce que**
- le premier consommateur (10) est raccordé (5) à la conduite de retour (L3), en tant que premier consommateur (10) dans la direction d'écoulement du produit d'application et/ou
- le consommateur supplémentaire (40) est raccordé (8) à la conduite de retour (L3), en tant que dernier consommateur (40) dans la direction d'écoulement du produit d'application et/ou est raccordé à la conduite de retour (L3) derrière le premier consommateur (10) dans la direction d'écoulement du produit d'application.

19. Système d'alimentation (100) selon l'une des revendications précédentes, **caractérisé en ce que**
- dans la position d'ouverture et dans la position de fermeture du dispositif d'arrêt (50), c'est d'abord le premier consommateur (10), puis de préférence l'au moins un consommateur supplémentaire (20, 30) et finalement le consommateur supplémentaire (40) qui sont alimentés avec le produit d'application à partir de la conduite d'alimentation (L1) et/ou
- dans la position d'ouverture du dispositif d'arrêt (50), la conduite de retour (L3) sert de conduite d'alimentation et/ou c'est d'abord le premier consommateur (10), puis de préférence l'au moins un consommateur supplémentaire (20, 30) et finalement le consommateur supplémentaire (40) qui sont alimentés avec le produit d'application à partir de la conduite de retour (L3).

20. Installation de revêtement, de préférence installation de peinture, pour l'application d'un produit d'application, de préférence de la peinture, sur des carrosseries de véhicules automobiles et/ou des pièces rapportées de celles-ci, avec au moins un système d'alimentation (100) selon l'une des revendications précédentes.

21. Procédé d'alimentation pour l'alimentation de plusieurs consommateurs (10, 20, 30, 40) avec un produit d'application, de préférence de la peinture, pour une application sur des carrosseries de véhicules automobiles et/ou des pièces rapportées de celles-ci, exécuté au moyen d'un système d'alimentation (100) selon l'une des revendications 1 à 20
- dans lequel un produit d'application s'écoule à travers une conduite d'alimentation (L1) et une conduite de retour (L3),
- dans lequel le produit d'application est prélevé par un premier consommateur (L10), dans lequel le premier consommateur (10) est relié avec la conduite de retour (L1) et la conduite de retour (L3) et
- dans lequel le produit d'application est prélevé par un consommateur supplémentaire (40), dans lequel le consommateur supplémentaire (40) est relié avec la conduite d'alimentation (L1) et la conduite de retour (L3),
- et dans lequel la conduite d'alimentation (L1) est reliée par l'intermédiaire d'une conduite de liaison (L2) avec la conduite de retour (L3).
